# EUROPÄISCHE PATENTSCHRIFT

(11) **EP 0 311 834 B1**
(45) Veröffentlichungstag und Bekanntmachung des Hinweises auf die Patenterteilung: **03.02.1993**
(21) Anmeldenummer: 88115871.1
(22) Anmeldetag: 27.09.1988
(51) Int. Cl.: E04B 1/19

(54) **Baukastensystem mit Knoten- und Stabelementen**
Unit construction with nodal and bar elements
Conception en éléments avec noeuds et barres

(30) Priorität: 14.10.1987 CH 4018/87
(43) Veröffentlichungstag der Anmeldung: 19.04.1989
(73) Patentinhaber: KANYA AG, CH-8635 Dürnten (CH); LÜDEMANN & CO., D-22851 Norderstedt (DE)
(72) Erfinder: Bär, Walter, CH-8810 Horgen (CH)
(74) Vertreter: Zeller, Joseph

(56) Entgegenhaltungen:
- EP-A- 0 268 413
- CH-A- 645 957
- DE-A- 3 035 698
- DE-A- 3 303 445

## Beschreibung

Die Erfindung bezieht sich auf ein Baukastensystem mit den Merkmalen des Oberbegriffes von Anspruch 1.

Aus DE-A 3 035 698, die den Oberbegriff bildet, ist weiter ein Konstruktionssystem für mobile bzw. temporär einsetzbare Strukturen bekannt, das Knoten- und Stabelemente verwendet. Die Stabelemente weisen an ihren Endenabgeflachte Kugelgelenkköpfe auf, die in Lagerrillen von Lagerscheiben formschlüssig arretierbar sind. Das kugelförmige Knotenelement ist durch Lagerscheiben A und B in der Reihenfolge A-B-B-A mittels einer Schlossschraube zusammensetzbar. Neben der kostspieligen Herstellung der Kugelgelenkköpfe und ihren Festspanneinrichtungen sind bei Kraftübertragung zwischen Kugelgelenkkopf und Lagerrille ungünstige Flächenpressverhältnisse vorhanden. Die abgeflachten Gelenkköpfe erfordern im weiteren eine aufwendige Drehsicherung, damit sich Gelenkköpfe beim Spannen nicht verdrehen. Quer zu den Teilungsebenen der Lagerscheiben vorgesehene Stabelemente können nur durch Schraubverbindung mit dem Knotenelement verbunden werden. Das Verbindungssystem für Stabelemente in der X-, Y-Achse und in der Z-Achse im karthesischen Koordinatensystem ist somit unterschiedlich.

Aus CH-A 645 957 ist ein Baukastensystem mit Knoten- und Stabelementen für Gitter- und Fachwerkstrukturen bekannt. An den Knoten greifen gewindelose Hammerbolzen in T-nutenförmige Verankerungsöffnungen ein. Die Hammerbolzen weisen an ihrem Schaft eine quer zur Längsachse angebohrte kegelförmige Vertiefung auf, in welche eine quer zur Längsachse des Hammerbolzens bewegbare Kegelspitzschraube eingreift. Durch Drehen der Kegelspitzschraube wird der Hammerbolzenzusammen mit dem Stabelement am Knoten festgespannt bzw. gelöst. Dieses einfache und gegen Verdrehung des Hammerbolzens sichere Ankupplungs- oder Verbindungssystem ermöglicht Fachwerkbauten mit Stäben in der X-, Y- und Z-Achse im karthesischen Koordinatensystem. Für Fachwerkbauten mit Kugel- oder Bogenformen kann dieses System bis heute nicht verwendet werden.

Aus DE-A-3 303 445 ist ein Befestigungsknoten für ein Baukastensystem mit Knoten- und Stabelementen bekannt. Die Knotenelemente sind im wesentlichen kugelförmig und an der Oberfläche sind horizontale und vertikale Umfangsnuten mit schwalbenschwanzförmigem Querschnitt eingefräst. Als Verbindungselemente dienen ebenfalls schwalbenschwanzförmige Haltekeile mit eingeschnittenem Innengewinde. Dieses Baukastensystem weist verschiedene Nachteile auf. Die horizontal und vertikal angeordneten Umfangsnuten erzeugen Kreuzungsstellen, die die Umfangsnuten unterbrechen und dadurch die Verbindungsmöglichkeiten für Stabelemente an diesen Stellen erschweren oder ausschliessen. Im weiteren sind Einlegeöffnungen für die Haltekeile in den Umfangsnuten vorgesehen, die ebenfalls Verbindungsmöglichkeiten für Stabelemente in mindestens einer der drei Achsen X, Y oder Z ausschliessen. Ein weiterer Nachteil bei dem Baukastensystem mit diesem Knotenelement liegt darin, dass in einer aufgebauten Konstruktion der nachträgliche Ein- und Ausbau von Stabelementen nur durch grossen Arbeitsaufwand. d.h. durch mindestens teilweisen Ausbau von benachbarten Stäben, erreicht werden kann. Im übrigen ist das Fräsen von horizontalen und vertikalen Umfangsnuten kostspielig.

Der Erfindung liegt die Aufgabe zugrunde, ein Knotenelement für ein bekanntes Baukastensystem zu schaffen, das sowohl in der X-, Y- und Z-Achse im karthesischen Koordinatensystem als auch entlang einer Winkelstrahlachse zwischen 0 und 80° im Polarkoordinatensystem Stabelemente mit einem einheitlichen Ankupplungssystem verbinden kann. Im weiteren soll es möglich sein, in einer aufgebauten Konstruktion mit wenig Aufwand nachträglich Stäbe ein- oder auszubauen. Das Knotenelement zusammen mit dem Verbindungssystem soll im weiteren einfach und billig herstellbar sein.

Gemäss der Erfindung wird diese Aufgabe durch die Summe der Merkmale von Anspruch 1 gelöst.

Mit dem erfindungsgemässen Baukastensystem ist es möglich, Fachwerkbauten mit Kugel- oder Bogenformen aufzubauen, wobei für alle Anschlussverbindungen, insbesondere an kugelförmigen Knotenelementen, einheitliche, gewindelose Hammerbolzen verwendbar sind. Es sind Anschlussmöglichkeiten für Stabelemente in der X-, Y- und Z-Achse im karthesischen Koordinatensystem sowie auch entlang von Winkelstrahlachsen zwischen 0 und 80° im Polarkoordinatensystem möglich. Das Knotenelement und das Verbindungssystem sind einfach und billig herstellbar.

Eine erste Umfangsnut wird, gemäss einem Ausführungsbeispiel, mit Vorteil in der Mitte zwischen den gegenüberliegenden Verankerungsöffungen vorgesehen. Von dieser Umfangsnut können vom Mittelpunkt des Knotenelementes strahlenförmig in allen Richtungen Stabelement angebaut werden.

Gemäss einem weiteren Ausführungsbeispiel können zusätzliche Umfangsnuten parallel zur Umfangsnut in der Mittelebene angebracht werden. Diese zusätzlichen Umfangsnuten erlauben den Anbau von Hammerbolzen bzw. Stabelementen, deren Längsachsen einen Winkel zwischen 30 und 60°, vorzugsweise von 45° zur Mittelebene bilden. Durch jede zusätzliche Umfangsnut entstehen Anbaumöglichkeiten auf einer neuen Winkelstrahlachse im Polarkoordinatensystem. Bei einem entsprechend grossen Knotenelement können gleichzeitig Umfangsnuten für Winkelstrahlachsen von 0°, 30°, 45° und 60° vorgesehen werden.

Die Fertigung von solchen kugelförmigen Knotenelementen kann wesentlich vereinfacht und auf eine rationelle Herstellung auf Dreh- bzw. Spritzgussautomaten ausgerichtet werden, wenn mindestens eine im Bereich einer Umfangsnut quer zur Mittelachse liegende Teilungsebene und ein konzentrisch zur Mittelachse angeordneter Gewindebolzen vorgesehen sind.

Zwei oder mehr Knotenbauteile können wie Kontermuttern auf einen schraubenkopflosen Gewindebolzen festgespannt werden, wobei die beiden Stirnseiten des Gewindebolzens gleichzeitig je eine Bodenfläche der beiden diametral gegenüberliegenden Verankerungsöffnungen bilden. Diese Konstruktion erlaubt bei zwei- oder mehrteiliger Ausführung einen raschen Zusammenbau. Die kopflose Gestaltung des Gewindebolzens erlaubt eine Verlängerung des Gewindes, wodurch Konstruktionen mit hohen Zugbelastungen ermöglicht werden.

Eine zusätzliche Vereinfachung bei der Herstellung der Knotenbauteile kann erreicht werden, wenn im Bereich der zusätzlichen Umfangsnuten die Teilungsebene selbst eine erste Nutengrundfläche bildet und eine zweite Nutengrundfläche im rechten Winkel zu ersten steht.

Eine freie Wahl der Durchmesser der Stabelemente kann erreicht werden, wenn zwischen Knoten- und Stabelementen Konusringe vorgesehen sind, die die Stabelemente zum Knotenelement hin verjüngen.

Die Erfindung wird im nachfolgenden anhand eines Ausführungsbeispiels weiter erläutert.

Es zeigen:
- Fig. 1: eine Seitenansicht auf ein Knotenelement,
- Fig. 2: eine Draufsicht auf das Knotenelement gemäss Fig. 1 und
- Fig. 3: das Knotenelement im Schnitt und ein Stabelement mit den Verbindungsteilen in Explosionsdarstellung.

Fig. 1 und 2 stellen ein Knotenelement 40 mit im wesentlichen kugelförmiger Oberfläche 41 dar. Das Knotenelement ist mit zwei diametral auf einer Mittelachse 3 angeordneten Verankerungsöffnungen 1, 2 versehen. Die Verankerungsöffnungen 1, 2 sind T-nutenförmig und für die Aufnahme von Hammerbolzen vorgesehen. Die T-Nut besteht im Oeffnungsbereich aus einem Langloch und aus einer hinterstochenen Rundnut. Entlang einer quer zur Mittelachse 3 liegenden Mittelebene 8 verläuft eine Verankerungsöffnung in der Form einer Umfangsnut 4 zur Aufnahme mehrerer Hammerbolzen von mehreren Stabelementen.

An dieses Knotenelement 40 können Stabelemente in der X-, Y- und Z-Achse mit den gleichen Verankerungseinrichtungen angebaut werden. Vom Mittelpunkt 45 können aber auch in der Umfangsnut 4 Stabelemente entlang von Mittelstrahlachsen 46, 47 mit einem Winkel von 0° im Polarkoordinatensystem angebaut werden. In einer Umfangsnut 5 oder 6 können Stabelemente entlang einer Mittelstrahlachse 48 mit einem Winkel Delta von 45° im Polarkoordinatensystem angebaut werden.

Die Umfangsnuten 5, 6 können je einzeln in einem halbkugelförmigen Knotenelement oder zusammen parallel zur Umfangsnut 4 in einem kugelförmigen Knotenelement 40 angebracht werden. Der im Beispiel gezeigte Winkel von 45° kann zwischen 1 und 89°, jedoch vorzugsweise 30°, 45° oder 60° zur Mittelebene 8 der Umfangsnut 4 betragen.

In Fig. 3 werden für gleiche Teile gleiche Bezugszeichen wie in Fig. 1 und 2 verwendet und nicht mehr zusätzlich erläutert.

Das Knotenelement ist in diesem Beispiel durch mindestens eine im Bereich der Umfangsnuten 4, 5, 6 vorgesehenen Ebene 8, 50, 51, die jeweils quer zur Mittelachse 3 liegen, in Knotenbauteile 9, 10, 11, 12 unterteilt. Die Knotenbauteile 9, 10, 11, 12 sind durch einen konzentrisch zur Mittelachse 3 angeordneten Gewindebolzen 7 zusammenspannbar. Der Gewindebolzen 7 ist ohne Schraubenkopf und beide Stirnseiten 13, 14 des Bolzens 7 bilden je eine Bodenfläche der beiden diametral gegenüberliegenden Verankerungsöffnungen 1, 2. Ein Schlitz 15 dient zum Halten der Schraube beim Festspannen.

Die Teilungsebenen 50, 51 im Bereich der Umfangnuten 5, 6 bilden selbst je eine erste Nutengrundfläche 17 und eine zweite Nutengrundfläche 18, welche in einem rechten Winkel zueinander stehen.

Ein Stabelement 30 mit Verbindungsteilen ist in einer Explosionszeichnung zum Anbau an das Knotenelement 40 dargestellt. Ein gewindeloser Hammerbolzen 36, 37 ist so dimensioniert, dass er in jede der Umfangsnuten 4 - 6 hineingesteckt und 90° um seine Längsachse gedreht werden kann. Am Schaft des Hammerbolzens 36 ist quer zur Längsachse des Hammerbolzens 36 eine kegelförmige Vertiefung 55 angebracht. In diese kegelförmige Vertiefung 55 kann eine quer zur Längsachse des Hammerbolzens bewegbare Kegeslspitzschraube 34 durch Drehbewegung, z.B. mit einem Imbusschlüssel 35, in Eingriff gebracht werden. Der Hammerbolzen 36 kann dadurch zusammen mit dem Stabelement 30 am Knotenelement 40 festgeklemmt bzw. gelöst werden. Das Muttergewinde für die Kegelspitzschraube 34 kann in einer in das Stabelement 30 einsteckbaren Hülse 33 (wie dargestellt) oder direkt in das Stabelement 30 geschnitten werden.

Die Stabelemente 30 können bis zur Endfläche 31 parallel sein. Die Endfläche 31 kann, wenn eine Vielzahl von Stabelementen mit dem Knotenelement verbunden werden muss, durch Konusringe 32, die die Stabelemente zum Knotenelement hin verjüngen, wie strichpunktiert am Ende des Stabelementes 30 angedeutet, entsprechend verkleinert werden.

Anstelle des in Fig. 3 dargestellten Gewindebolzens 7 können auch andere bekannte Verbindungsmittel wie Niet-, Schweissverbindungen etc. angewendet werden.

## Patentansprüche

1. Baukastensystem mit Knoten- und Stabelementen für Gitter- oder Fachwerkstrukturen, wobei die Knotenelemente (40) im wesentlichen kugelförmig sind, deren Oberfläche ausschliesslich in quer zu einer Mittelachse (3) liegenden Ebene oder Ebenen (8) Umfangsnuten (4-6) zur Aufnahme von Klemmelementen aufweist und auf der Mittelachse (3) zwei diametral gegenüberliegende Verankerungsstellen für Stabelemente vorgesehen sind, dadurch gekennzeichnet, dass die Verankerungsstellen als T-nutenförmige Verankerungsöffnungen (1, 2) ausgebildet sind, bestehend (1, 2) aus je einem hinterstochenen Langloch für die Aufnahme je eines Klemmelementes und die Klemmelemente als gewindelose Hammerbolzen (36, 37) ausgebildet sind, die am Schaft eine quer zu ihrer Längsachse (38) angebohrte, kegelförmige Vertiefung (55) aufweisen, in welche eine quer zur Längsachse (38) des Hammerbolzens (36, 37) bewegbare Kegelspitzschraube (34) eingreift, sowie durch deren Drehbewegung der Hammerbolzen (36, 37) zusammen mit dem Stabelement (30) am Knotenelement (40) festklemm- bzw. lösbar ist.

2. Baukastensystem nach Anspruch 1, dadurch gekennzeichnet, dass die Umfangsnut (4) in der Mitte zwischen den gegenüberliegenden Verankerungsöffnungen (1, 2) liegt.

3. Baukastensystem nach Anspruch 1 oder 2, gekennzeichnet durch zusätzliche, parallel zur Umfangsnut (4) angeordnete Umfangsnuten (5, 6) zur Aufnahme von Hammerbolzen (36, 37), deren Längsachsen (38) in einem Winkel zwischen 30° und 60°, vorzugsweise von 45°, zur Mittelebene (8) der Umfangsnut (4) stehen.

4. Baukastensystem nach einem der Ansprüche 1 - 3, gekennzeichnet durch mindestens eine im Bereich einer Umfangsnut (4, 5, 6) quer zur Mittelachse (3) liegenden Teilungsebene (8, 50) und einem konzentrisch zur Mittelachse (3) angeordneten Gewindebolzen (7).

5. Baukastensystem nach Anspruch 4, dadurch gekennzeichnet, dass die beiden Stirnseiten (13, 14) des Gewindebolzens (7) je eine Bodenfläche der beiden diametral gegenüberliegenden Verankerungsöffnungen (1, 2) bilden.

6. Baukastensystem nach Anspruch 3 oder 4, dadurch gekennzeichnet, dass im Bereich der zusätzlichen Umfangsnuten (5, 6) die Teilungsebene (50) selbst eine erste Nutengrundfläche (17) bildet und eine zweite Nutengrundfläche (18) im rechten Winkel zur ersten steht.

7. Baukastensystem nach einem der Ansprüche 1 - 6, dadurch gekennzeichnet, dass zwischen Knoten- (40) und Stabelementen (30) Konusringe (32) vorgesehen sind, die die Stabelemente (30) zum Knotenelement (40) hin verjüngen.

## Claims

1. Modular system with junction and rod elements for trelliswork or framework structures, wherein the junction elements (40) are substantially spherical, their surface has circumferential grooves (4-6) for receiving clamping elements exclusively in a plane or planes (8) lying at right angles to the centre line (3), and two diametrically opposed anchoring points for rod elements are provided on the centre line (3), characterized in that the anchoring points take the form of T-slot-like anchoring openings (1, 2), each comprising a relieved oblong hole for receiving in each case one clamping element, and the clamping elements take the form of non-threadable hammerbolts (36, 37), which have on their shaft a conical recess (55), which is spot-drilled at right angles to their longitudinal axis (38) and into which engages a cone-point screw (34) movable at right angles to the longitudinal axis (38) of the hammerbolt (36, 37) and as a result of whose rotational movement the hammerbolt (36, 37) together with the rod element (30) may be clamped firmly to, or detached from, the junction element (40).

2. Modular system according to claim 1, characterized in that the circumferential groove (4) lies in the middle between the opposing anchoring openings (1, 2).

3. Modular system according to claim 1 or 2, characterized by additional circumferential grooves (5, 6), disposed parallel to the circumferential groove (4), for receiving hammerbolts (36, 37) whose longitudinal axes (38) lie at an angle of between 30° and 60°, preferably 45°, to the centre plane (8) of the circumferential groove (4).

4. Modular system according to one of claims 1 to 3, characterized by at least one jointing plane (8, 50), lying in the region of a circumferential groove (4, 5, 6) at right angles to the centre line (3), and a threaded bolt (7) disposed concentrically to the centre line (3).

5. Modular system according to claim 4, characterized in that the two end faces (13, 14) of the threaded bolt (7) each form a bottom surface of the two diametrically opposed anchoring openings (1, 2).

6. Modular system according to claim 3 or 4, characterized in that, in the region of the additional circumferential grooves (5, 6), the jointing plane (50) itself forms a first groove base (17) and a second groove base (18) lies at right angles to the first.

7. Modular system according to one of claims 1 to 6, characterized in that provided between junction elements (40) and rod elements (30) are conical rings (32), which taper the rod elements (30) towards the junction element (40).

## Revendications

1. Système de construction par blocs comportant des éléments de jonction et des éléments en forme de barres pour des structures de treillis ou de charpente, dans lequel les éléments de jonction (40) sont sensiblement sphériques et ont une surface qui présente exclusivement dans un plan ou des plans (8) transversaux à un axe médian (3) des rainures périphériques (4-6) destinées à recevoir des éléments de serrage, et deux points d'ancrage diamétralement opposés pour des éléments en forme de barres sont prévus sur l'axe médian (3), caractérisé en ce que les points d'ancrage (1, 2) sont sous forme d'ouvertures d'ancrage (1, 2) en forme de rainures en T, consistant chacune en un trou oblong dépouillé destiné à recevoir un élément de serrage et en ce que les éléments de serrage sont sous forme de boulons de verrouillage non filetés (36, 37) qui présentent sur leur tige un évidement (55) conique, percé transversalement à leur axe longitudinal (38), dans lequel pénètre une vis à pointe conique (34) déplaçable transversalement à l'axe longitudinal (38) du boulon de verrouillage (36, 37) et dont le mouvement de rotation permet de serrer à bloc le boulon de verrouillage (36, 37) et l'élément en forme de barre (30) sur l'élément de jonction (40) et de les en séparer.

2. Système de construction par blocs selon la revendication 1, caractérisé en ce que la rainure périphérique (4) est située en position centrale entre les ouvertures d'ancrage opposées (1, 2).

3. Système de construction par blocs selon la revendication 1 ou 2, caractérisé par des rainures périphériques (5, 6) supplémentaires, parallèles à la rainure périphérique (4) et destinées à recevoir des boulons de verrouillage (36, 37) dont les axes longitudinaux (38) font un angle compris entre 30 et 60°, de préférence de 45°, avec le plan médian (8) de la rainure périphérique (4).

4. Système de construction par blocs selon l'une des revendications 1 à 3, caractérisé par au moins un plan de séparation (8, 50) situé dans le domaine d'une rainure périphérique (4, 5, 6) transversalement à l'axe médian (3) et par un boulon fileté (7) disposé concentriquement à l'axe médian (3).

5. Système de construction par blocs selon la revendication 4, caractérisé en ce que les deux côtés frontaux (13, 14) du boulon fileté (7) forment chacun une surface de base des deux ouvertures d'ancrage (1, 2) diamétralement opposées.

6. Système de construction par blocs selon la revendication 3 ou 4, caractérisé en ce que, dans le domaine des rainures périphériques supplémentaires (5, 6), le plan de séparation (50) lui-même forme une première surface de base de rainure (17) et en ce qu'une seconde surface de base de rainure (18) forme un angle droit avec la première.

7. Système de construction par blocs selon l'une des revendications 1 à 6, caractérisé en ce que des bagues coniques (32) qui rétrécissent les éléments en forme de barres (30) en direction de l'élément de jonction (40) sont prévues entre les éléments de jonction (40) et les éléments en forme de barres (30).
